# DEMANDE DE BREVET EUROPEEN

(11) **EP 0 455 565 A1**
(43) Date de publication de la demande: **06.11.1991**
(21) Numéro de dépôt: 91420128.0
(22) Date de dépôt: 18.04.1991
(51) Int. Cl.: A47C 3/04

(54) **Chaise de style Napoléon III empilable**

(30) Priorité: 19.04.1990 FR 9005348
(71) Demandeur: CATILLON LOCATION, F-92320 Chatillon (FR)
(72) Inventeur: Rossi, Pierre Alain, F-92320 Chatillon (FR)
(74) Mandataire: Maureau, Philippe

(57) **Abrégé**

Cette chaise comprend en combinaison :
- une assise (10) dont les bords latéraux (10a) présentent une forme extérieure comprenant une courbure (11) de forme convexe à partir de l'avant de la chaise, qui s'inverse à environ mi-longueur pour présenter, jusqu'à l'arrière de la chaise, une courbure (12) de forme concave ;
- des barreaux latéraux (7) dont les extrémités arrière sont déportées vers l'intérieur au moins au-delà de la verticale des bords latéraux (10a) de l'assise (10) ;
- des pieds arrière (4) non courbés vers l'intérieur mais qui s'évasent progressivement vers l'extérieur, et dont la distance (D1) séparant les parois intérieures est, au niveau des barreaux latéraux (7), supérieure à la largeur (L1) de l'assise (10) à l'arrière de la chaise (2).

## Description

La présente invention concerne une chaise de style Napoléon III empilable.

Une chaise de pur style Napoléon III, tel qu'il est apparu vers 1875, comprend des pieds de section relativement fine. Les pieds avant sont sensiblement verticaux et les pieds arrière sont courbés vers l'intérieur, de sorte que la distance séparant les pieds avant au niveau de l'assise est supérieure à la distance séparant les pieds arrière. L'extrémité inférieure des pieds avant est évasée vers l'avant et vers l'extérieur tandis que l'extrémité inférieure des pieds arrière est évasée vers l'arrière et éventuellement vers l'extérieur. Les bords latéraux de l'assise présentent une légère convexité du côté extérieur. En outre, les pieds sont reliés deux à deux par des barreaux qui sont primordiaux pour la solidité de la chaise puisqu'une grande partie des efforts qu'elle est amenée à subir est concentrée sur eux.

Les figures 1 et 2 représentent respectivement de face et en coupe selon II-II de figure 1 une telle chaise.

La chaise de style Napoléon III fait actuellement l'objet d'un marché important et en plein essor, mais pose en pratique un certain nombre de problèmes quant à son utilisation.

Le problème essentiel résulte du fait que ces chaises ne sont pas empilables, du fait de la courbure des pieds arrière et de l'existence des barreaux, et ne peuvent, en conséquence, être facilement transportées et stockées. De plus, les chaises existantes comprennent des galettes fixes, ce qui empêche l'adaptation simple et rapide de la couleur des galettes des chaises à la décoration du lieu où elles sont placées.

Il est connu de réaliser des chaises de style en bois qui sont rendues empilables grâce à la suppression des barreaux horizontaux précités et à l'évasement important des pieds arrière, l'ensemble des pieds ayant une section très supérieure à la section habituelle des pieds d'une chaise de style Napoléon III, afin de compenser la supression des barreaux et de manière à conserver une solidité suffisante à la chaise. En outre, la section accrue des pieds avant oblige à les déporter vers l'extérieur en leur donnant une forme courbe au voisinage de l'assise.

Ce type de chaise présente les inconvénients de s'écarter nettement du style Napoléon III classique et d'être lourde et inesthétique du fait de l'augmentation de la section des pieds. De plus, le revêtement de la galette peut, à la longue, être détérioré par le frottement des pieds.

Les FR 624 642 et GB 845 582 décrivent des chaises empilables mais qui ne sont pas de style Napoléon III, le premier de ces documents décrivant des chaises dépourvues de barreaux et dont les assises comprennent des dégagements latéraux pour le passage des pieds des chaises empilées, tandis que le deuxième document décrit une chaise de style Wilson, c'est-à-dire avec des pieds arrière fixés au-dessous de l'assise et des barreaux ne se trouvant pas sur le passage des pieds des chaises empilées.

La présente invention vise à remédier à ces inconvénients en fournissant une chaise empilable qui respecte le style Napoléon III classique, qui soit esthétique et légère, qui ne se détériore pas à l'usage et qui soit facile d'entretien et rapidement adaptable à la décoration du lieu dans lequel elle est placée.

A cette fin, la chaise qu'elle concerne comprend en combinaison :
- une assise dont les bords latéraux présentent une forme extérieure comprenant une courbure de forme convexe à partir de l'avant de la chaise, qui s'inverse à environ mi-longueur pour présenter, jusqu'à l'arrière de la chaise, une courbure de forme concave ;
- des barreaux latéraux dont les extrémités arrière sont déportées vers l'intérieur au moins au-delà de la verticale des bords latéraux de l'assise ;
- des pieds arrière non courbés vers l'intérieur qui s'évasent progressivement vers l'extérieur, et dont la distance séparant les parois intérieures est, au niveau des barreaux latéraux, supérieure à la largeur de l'assise à l'arrière de la chaise.

La courbure de forme concave des bords latéraux de l'assise d'une chaise permet le passage des pieds arrière d'une autre chaise, que l'on empile, de part et d'autre de l'assise précitée, passage rendu possible par le fait que les pieds arrière ne sont pas courbés vers l'intérieur. Le déport des barreaux latéraux ne gêne pas ce passage. La forme évasée des pieds arrière et la distance séparant leur paroi intérieure au niveau des barreaux latéraux permet l'engagement de la chaise que l'on empile jusqu'à venue de ses barreaux latéraux au contact du revêtement de la galette de la chaise inférieure.

Les barreaux latéraux assurent une stabilisation parfaite de la chaise empilée et ont une importante surface d'appui sur le revêtement de la galette de la chaise inférieure, ce qui, ajouté au profil non agressif des barreaux résultant de leur forme circulaire en section transversale, évite une détérioration de ce revêtement, même en cas de l'empilage de plusieurs chaises.

La galette est tout de même préférentiellement amovible afin d'éliminer tout risque de marquage de son revêtement, et les barreaux peuvent comporter des pastilles de matière élastique à leurs points de contact avec l'assise, afin de protéger la peinture de cette dernière.

L'amovibilité de la galette permet en outre de simplifier l'entretien de la chaise et de l'adapter facilement et rapidement à la décoration du lieu dans lequel elle se trouve, par interchangement de galettes dont les revêtements diffèrent.

Avantageusement, la distance séparant les parois intérieures des pieds arrière au niveau des barreaux latéraux n'est que très légèrement supérieure à la largeur de l'assise à l'arrière de la chaise et au voisinage des pieds arrière, de manière à ce que, après empilage, l'assise de la chaise inférieure soit étroitement engagée entre les parois intérieures précitées des pieds arrière de la chaise empilée et avec frottement, afin d'engendrer un effet d"'auto-blocage" des chaises empilées les unes sur les autres.

Les parois intérieures des pieds arrière peuvent comporter des pastilles en matériau élastique afin de préserver la peinture des chaises.

Suivant une possibilité, les barreaux latéraux métalliques sont soudés à un barreau arrière également métallique, mais, de préférence, les barreaux latéraux et arrière sont constitués par une seule pièce en forme de U dont chaque branche constitue un barreau latéral et dont la partie centrale constitue le barreau arrière, chacune des branches du U étant fixée par son extrémité libre à l'un des pieds avant de la chaise et par son autre extrémité, au pied arrière correspondant.

L'assemblage des barreaux garantit la solidité de la chaise. En outre, le barreau arrière contribue à augmenter la surface d'appui de la chaise empilée et à la stabiliser sur la chaise inférieure.

De toute façon, l'invention sera bien comprise à l'aide de la description qui suit, en référence au dessin schématique annexé représentant, à titre d'exemple non limitatif, une forme de réalisation préférée de la chaise selon l'invention.
Figure 3 en est une vue de face ;
Figure 4 en est une vue de dessus avec arrachement partiel de l'assise ;
Figure 5 est une vue de plusieurs chaises empilées ; et
Figure 6 est une vue en coupe similaire à la figure 4, d'un sous-ensemble d'une chaise selon une variante de réalisation.

Les figures représentent sous différents angles une ou plusieurs chaises 2 essentiellement en bois, qui, conformément au pur style Napoléon III, comprennent des pieds 3 et 4 de section relativement fine. L'extrémité inférieure des pieds avant 3 est évasée vers l'avant et vers l'extérieur tandis que les pieds arrière 4 sont courbés vers l'arrière. La distance séparant les pieds 3 est supérieure à celle séparant les pieds 4.

En outre, les pieds 3 et 4 sont reliés par des barreaux avant 5, arrière 6 et latéraux 7.

Chaque chaise 2 comprend une assise 10 dont les bords latéraux 10a comprennent une courbure 11 de forme convexe à partir de l'avant de la chaise 2, qui s'inverse à environ mi-longueur pour présenter, jusqu'à l'arrière de la chaise 2, une courbure 12 de forme concave.

Les extrémités arrière des barreaux latéraux 7 sont déportées vers l'intérieur au-delà de la verticale des bords latéraux 10a de l'assise 10. Les barreaux 7 sont métalliques et soudés au barreau 6, également métallique.

Les pieds 4 ne sont pas courbés vers l'intérieur mais s'évasent progressivement vers l'extérieur. La distance D1 séparant leur paroi intérieure au niveau des barreaux 6 et 7 est légèrement supérieure à la largeur L1 de l'assise 10, à l'arrière de la chaise 2 et à proximité des pieds 4.

La galette 15 est amovible par rapport à la chaise 2. Lorsqu'elle est en place sur cette dernière, elle est simplement emboîtée dans l'assise 10 et fixée à elle au moyen de bandes auto-agrippantes complémentaires de type "Velcro".

Les chaises 2 ainsi conformées peuvent être empilées ainsi que le montre la figure 5. La courbure 12 de l'assise 10 d'une chaise 2 et le déport des extrémités arrière des barreaux 7 permet le passage des pieds 4 d'une autre chaise 2 que l'on empile sur elle, ce passage étant rendu possible par le fait que les pieds 4 ne sont pas courbés vers l'intérieur.

Les barreaux 6 et 7 viennent au contact de l'assise 10, ce qui permet de stabiliser la chaise 2 empilée, et ont une importante surface d'appui sur elle, évitant ainsi de détériorer sa peinture. La galette 15 a été préalablement retirée, et tout risque du marquage de son revêtement par les barreaux 6 et 7 est éliminé.

La distance D1, légèrement supérieure à la largeur L1 précitée, permet un effet d'auto-blocage des chaises empilées, l'assise 10 de la chaise 2 inférieure étant engagée étroitement entre les parois intérieures précitées et avec frottement.

La figure 6 montre une façon avantageuse de réaliser les barreaux de la chaise. Les barreaux latéraux 7 et arrière 6 sont constitués à l'aide d'une seule pièce 20 en forme de U, obtenue par pliage et cintrage d'une barre métallique, dont chaque branche constitue un barreau latéral 7 et dont la partie centrale constitue le barreau arrière 6.

Des alésages taraudés 21 sont ménagés dans la pièce 20 pour recevoir des vis 22 permettant sa fixation à la chaise 2.

Chacune des extrémités libres des branches du U que forme la pièce 20 est engagée dans un alésage ménagé dans le pied avant 3. Dans cette position, l'alésage taraudé 21 est coaxial à un alésage ménagé dans le pied 3 pour le passage de la vis 22. La vis 22 est ensuite mise en place pour réaliser l'assemblage.

Par son autre extrémité, chacune des branches du U est fixée à l'un des pieds arrière 4, l'alésage 21 étant coaxial à un alésage ménagé dans le pied arrière 4 pour l'engagement de la vis 22.

## Revendications

**1 -** Chaise de style Napoléon III empilable, caractérisée en ce qu'elle comprend en combinaison :
- une assise (10) dont les bords latéraux (10a) présentent une forme extérieure comprenant une courbure (11) de forme convexe à partir de l'avant de la chaise, qui s'inverse à environ mi-longueur pour présenter, jusqu'à l'arrière de la chaise, une courbure (12) de forme concave ;
- des barreaux latéraux (7) dont les extrémités arrière sont déportées vers l'intérieur au moins au-delà de la verticale des bords latéraux (10a) de l'assise (10) ;
- des pieds arrière (4) non courbés vers l'intérieur mais qui s'évasent progressivement vers l'extérieur, et dont la distance (D1) séparant les parois intérieures est, au niveau des barreaux latéraux (7), supérieure à la largeur (L1) de l'assise (10) à l'arrière de la chaise (2).

**2 -** Chaise selon la revendication 1, caractérisée en ce que la distance (D1) séparant les parois intérieures des pieds arrière au niveau des barreaux latéraux (7) n'est que très légèrement supérieure à la largeur (L1) de l'assise (10) à l'arrière de la chaise (2) et au voisinage des pieds arrière (4), de manière à ce que, après empilage, l'assise (10) de la chaise inférieure (2) soit étroitement engagée entre les parois intérieures précitées des pieds arrière (4) de la chaise (2) empilée et avec frottement, afin d'engendrer un effet d"'auto-blocage" des chaises (2) empilées les unes sur les autres.

**3 -** Chaise selon la revendication 1 ou 2, caractérisée en ce que la galette ( 15) est amovible.

**4 -** Chaise selon l'une des revendications 1 à 3, caractérisée en ce que les barreaux (6,7) comportent des pastilles de matière élastique à leurs points de contact avec l'assise ( 10).

**5 -** Chaise selon l'une des revendications 1 à 4, caractérisée en ce que les parois intérieures des pieds arrière (4) comportent des pastilles en matériau élastique afin de préserver la peinture des chaises.

**6 -** Chaise selon l'une des revendications 1 à 5, caractérisée en ce que les barreaux latéraux (7) métalliques sont soudés à un barreau arrière (6) également métallique.

**7 -** Chaise selon l'une des revendications 1 à 5, caractérisée en ce que les barreaux latéraux (7) et arrière (6) sont constitués par une seule pièce (20) en forme de U dont chaque branche constitue un barreau latéral (7) et dont la partie centrale constitue le barreau arrière (6), chacune des branches du U étant fixée, à l'aide de vis (22), par son autre extrémité libre à l'un des pieds avant (3) de la chaise (2) et par son autre extrémité, au pied arrière (4) correspondant.
